# EUROPÄISCHE PATENTANMELDUNG

(11) **EP 0 898 259 A2**
(43) Veröffentlichungstag der Anmeldung: **24.02.1999**
(21) Anmeldenummer: 98113076.8
(22) Anmeldetag: 14.07.1998
(51) Int. Cl.: G08G 1/0967

(54) **Verkehrsleitsystem**

(30) Priorität: 20.08.1997 DE 19736050
(71) Anmelder: ROBERT BOSCH GMBH, 70442 Stuttgart (DE)
(72) Erfinder: Schulz, Udo, 71665 Vaihingen/Enz (DE)

(57) **Zusammenfassung**

Die Erfindung betrifft ein Verkehrsleitsystem mit wenigsten einer, einem Verkehrsweg für Kraftfahrzeuge zugeordneten Verkehrsleiteinrichtung, die aktuellen Verkehrsverhältnissen entsprechende wählbare Verkehrsinformationen wiedergibt.

Es ist vorgesehen, daß der Verkehrsleiteinrichtung (16) eine Sendeeinrichtung (22) zugeordnet ist, die die aktuellen Verkehrsinformationen (24) an ein die Verkehrsleiteinrichtung (16) passierendes Kraftfahrzeug (14) sendet, das Kraftfahrzeug (14) eine Empfangseinheit (26) für die Verkehrsinformation (24) aufweist, und die Empfangseinheit (26) auf das aktuelle Fahrverhalten des Kraftfahrzeuges (14) selbsttätig Einfluß nimmt.

## Beschreibung

Die Erfindung betrifft ein Verkehrsleitsystem mit den im Oberbegriff des Anspruchs 1 genannten Merkmalen.

### Stand der Technik

Verkehrsleitsysteme der gattungsgemäßen Art sind bekannt. So sind beispielsweise auf Autobahnen über einen Verkehrsleitrechner ansteuerbare Verkehrsleiteinrichtungen installiert, die eine den aktuellen Verkehrsverhältnissen entsprechende Fahrgeschwindigkeit anzeigen. Diese angezeigte Fahrgeschwindigkeit wechselt mit den aktuellen Verkehrsverhältnissen und wird den die Verkehrsleiteinrichtung passierenden Kraftfahrzeugen als Information wiedergegeben.

Ein Fahrer des die Verkehrseinrichtung passierenden Kraftfahrzeuges nimmt die Information auf und kann eine Fahrzeuggeschwindigkeit der wiedergegebenen Verkehrsinformation anpassen. Dies liegt im Ermessen des Fahrers.

Ferner ist bekannt, zur Komforterhöhung die Kraftfahrzeuge mit die Fahrgeschwindigkeit der Kraftfahrzeuge beeinflussenden Regeleinrichtungen auszustatten. Beispielsweise sind variable Geschwindigkeitsbegrenzer bekannt, die durch den Fahrzeugführer auf eine bestimmte Fahrgeschwindigkeit einstellbar sind. Diese eingestellte Fahrgeschwindigkeit wird automatisch durch das Kraftfahrzeug gehalten.

### Vorteile der Erfindung

Das erfindungsgemäße Verkehrsleitsystem mit den im Anspruch 1 genannten Merkmalen bietet den Vorteil, daß ein interaktives dynamisches Verkehrsmanagement ohne subjektive Beeinflussung durch einen Fahrzeugführer möglich ist. Dadurch, daß der Verkehrsleiteinrichtung eine Sendeeinrichtung zugeordnet ist, die die aktuellen Verkehrsinformationen an ein die Verkehrsleiteinrichtung passierendes Kraftfahrzeug sendet, und das Kraftfahrzeug eine Empfangseinheit für die Verkehrsinformation aufweist und die Empfangseinheit auf das aktuelle Fahrverhalten des Kraftfahrzeuges selbsttätig Einfluß nimmt, ist es vorteilhaft möglich, unabhängig vom Fahrzeugführer eine automatische Anpassung des Fahrverhaltens des Kraftfahrzeuges, beispielsweise eine Fahrgeschwindigkeit und/oder einen Fahrabstand zu einem vorausfahrenden Fahrzeug, einzustellen, ohne daß der Fahrzeugführer hierauf Einfluß nehmen muß. Somit ist ein durch ein subjektives Fehlverhalten eines Fahrzeugführers hervorgerufenes Risiko ausgeschlossen. Ferner findet eine Entlastung des Fahrzeugführers statt, da dieser sich nicht mehr auf die Einhaltung einer bestimmten Fahrgeschwindigkeit beziehungsweise einem bestimmten Fahrabstand zum vorausfahrenden Fahrzeug konzentrieren muß.

Weitere vorteilhafte Ausgestaltungen der Erfindung ergeben sich aus den übrigen, in den Unteransprüchen genannten Merkmalen.

### Zeichnungen

Die Erfindung wird nachfolgend in Ausführungsbeispielen anhand der zugehörigen Zeichnungen näher erläutert. Es zeigen:
- Figur 1: eine schematische Ansicht eines Verkehrsleitsystems und
- Figur 2: ein Blockschaltbild von durch die Verkehrsleiteinrichtung beeinflußten Einrichtungen eines Kraftfahrzeuges.

### Beschreibung des Ausführungsbeispiels

Figur 1 zeigt ein insgesamt mit 10 bezeichnetes Verkehrsleitsystem. Das Verkehrsleitsystem 10 dient der Führung von sich auf einem Verkehrsweg 12 bewegenden Kraftfahrzeugen 14. Das Verkehrsleitsystem 10 umfaßt entlang des Verkehrsweges 12 ortsfest angeordnete Verkehrsleiteinrichtungen 16, die der Wiedergabe einer Verkehrsinformation für die Kraftfahrzeuge 14 dienen. Als Verkehrsinformation kann beispielsweise eine einzuhaltende Fahrgeschwindigkeit, beispielsweise eine Höchstgeschwindigkeit beziehungsweise eine Mindestgeschwindigkeit, dienen. Der Verkehrsweg 12 weist wenigstens eine, in der Regel mehrere Verkehrsleiteinrichtungen 16 auf. Die Verkehrsleiteinrichtungen 16 sind über einen zentralen Leitrechner 18 ansteuerbar. Eine Übertragungsstrecke 20 zu den Verkehrsleiteinrichtungen 16 kann leitungsgebunden oder leitungslos, beispielsweise über Funk, sein.

Die Verkehrsleiteinrichtungen 16 besitzen eine Sendeeinrichtung 22 über die aktuelle Verkehrsinformationen 24 wiedergegeben werden. Die aktuellen Verkehrsinformationen 24 können von dem Leitrechner 18 in Abhängigkeit eines Verkehrsaufkommens, von Witterungs- und/oder Fahrbahnverhältnissen oder anderen auf einen Verkehr Einfluß nehmenden Verhältnissen vorgegeben sein.

Das Kraftfahrzeug 14 besitzt eine Empfangseinheit 26, die die Verkehrsinformationen 24 empfängt und an ein Steuergerät 28 des Kraftfahrzeuges 14 weitergibt. Die Empfangseinheit 26 ist an geeigneter Stelle am Kraftfahrzeug 14 angeordnet, so daß ein Empfang der von der Verkehrsleiteinrichtung 16 gesendeten Verkehrsinformationen 24 während einer Vorbeifahrt an der Verkehrsleiteinrichtung 16 möglich ist. Die Übertragung der Verkehrsinformation 24 kann beispielsweise mittels Infrarot-Signalen erfolgen.

Wie Figur 2 verdeutlicht, können die von der Empfangseinheit 26 empfangenen Verkehrsinformationen über das Steuergerät 28 an auf das Fahrverhalten des Kraftfahrzeuges 14 Einfluß nehmende Einrichtungen weitergegeben werden. Das Steuergerät 28 ist mit den Einrichtungen beispielsweise über ein CAN-Bus 36 verbunden. Die Einrichtungen können beispielsweise ein variabler Geschwindigkeitsbegrenzer 30, ein Höchstgeschwindigkeitsbegrenzer 32 oder eine Fahrgeschwindigkeitsregelung 34 sein. Darüber hinaus ist das Versorgen weiterer Einrichtungen des Kraftfahrzeuges 14 mit den Verkehrsinformationen 24 möglich. Gegebenenfalls können die unterschiedlichen Einrichtungen unterschiedliche Verkehrsinformationen 24 erhalten.

Nach einem konkreten Ausführungsbeispiel kann beispielsweise die in Figur 1 rechts dargestellte Verkehrsleiteinrichtung 16 einem Ortseingangsschild und die in Figur 1 links dargestellte Verkehrsleiteinrichtung 16 einem Ortsausgangsschild zugeordnet sein. Mittels der rechten Verkehrsleiteinrichtung 16 wird dem Kraftfahrzeug 14 eine in dem zu durchfahrenden Ort geltende Höchstgeschwindigkeit vorgegeben. Über die Empfangseinrichtung 26 und das Steuergerät 28 bekommt der Fahrgeschwindigkeitsregler 34 des Kraftfahrzeuges 14 diese neue Maximalgeschwindigkeit zugewiesen, wenn eine vorher gespeicherte Maximalgeschwindigkeit größer ist als die neue. Entsprechend einer möglichen Programmierung des Fahrgeschwindigkeitsreglers 34 kann der alte Wert entweder gelöscht oder zwischengespeichert werden. In jedem Fall ist sichergestellt, daß ab Passieren der Verkehrsleiteinrichtung 16 das Kraftfahrzeug 14 automatisch auf die nunmehr geltende Maximalgeschwindigkeit begrenzt ist. Das Kraftfahrzeug 14 wird, ohne das der Fahrzeugführer Einfluß nehmen muß, seine Fahrgeschwindigkeit an den vorgegebenen Wert anpassen. Neben der Vorgabe als Sollwert für den Fahrgeschwindigkeitsregler 34 gilt die als Verkehrsinformation 24 gesendete Höchstgeschwindigkeit gleichzeitig als Maximalwert für den Höchstgeschwindigkeitsbegrenzer 32.

Hat das Kraftfahrzeug 14 den Ort passiert, erhält es von den in Figur 1 links dargestellten Verkehrsleiteinrichtung 16 eine neue Verkehrsinformation 24. Diese kann beispielsweise eine dann zulässige Höchstgeschwindigkeit beinhalten. Über das Steuergerät 28 kann nunmehr dem Fahrgeschwindigkeitsregler 34 der alte, vor Passieren der rechten Verkehrsleiteinrichtung 16, eingestellte Sollwert zugewiesen werden, wenn dieser nicht größer ist als der neu vorgegebene Geschwindigkeitssollwert. Gleichzeitig wird jedoch der Höchstgeschwindigkeitsbegrenzer 32 auf den neuen vorgegebenen Maximalwert eingestellt.

Neben der Verkehrsbeeinflussung einer Ortsdurchfahrt sind selbstverständlich weitere Ausführungsbeispiele denkbar. So können die Verkehrsleiteinrichtungen 16 beispielsweise entlang einer Autobahn installiert sein, wobei entsprechend von äußeren Bedingungen, beispielsweise Witterungsbedingungen, Fahrbahnverhältnissen oder eines Verkehrsaufkommens abschnittsweise unterschiedliche Höchstgeschwindigkeiten vorgegeben werden. Es erfolgt jeweils beim Passieren einer Verkehrsleiteinrichtung 16 ein automatisches, das heißt ohne Eingreifen des Fahrzeugführers, Anpassen der Fahrgeschwindigkeit des Kraftfahrzeuges 14.

Über die Kopplung der Verkehrsleiteinrichtung 16 mit dem Leitrechner 18 kann somit ein dynamisches, das heißt sich den jeweiligen Verhältnissen anpassendes, Verkehrsmanagement realisiert werden. Insbesondere durch die automatische Einflußnahme auf die Kraftfahrzeuge 14 ist eine vorausschauende und vorsorgliche Geschwindigkeitsbegrenzung möglich.

Nach einem weiteren Ausführungsbeispiel kann das Verkehrsleitsystem 10 dazu benutzt werden, einen Fahrabstand zu einem vorausfahrenden Kraftfahrzeug 14 einzustellen. Hierzu sind über einen Abschnitt des Verkehrsweges 12 Verkehrsleiteinrichtungen 16 angeordnet, die die passierenden Kraftfahrzeuge 14 erfassen und jedem der Kraftfahrzeuge 14 eine bestimmte Fahrgeschwindigkeit als Verkehrsinformation 24 vorgeben. Somit erfolgt ein automatisches Anpassen an einen Abstand zu einem vorhergehenden Kraftfahrzeug, ohne daß der Fahrzeugführer hierauf Einfluß nehmen muß. Somit ist hinsichtlich eines Sicherheitsabstandes und eines optimalen Verkehrsflusses der Fahrabstand der Kraftfahrzeuge 14 untereinander optimierbar.

Eine weitere Möglichkeit besteht bei mit einem Abstandsregler ausgerüsteten Kraftfahrzeugen, diesen über die Verkehrsinformation 24 mit der entsprechenden Information zu versorgen, so daß eine Regelabweichung zwischen dem eingestellten Abstand zum vorhergehenden Fahrzeug und einem vorgegebenen Abstand ausgeglichen wird. Der Abstand der aufeinanderfolgenden Kraftfahrzeugen 14 wird somit automatisch angepaßt, so daß ein ausreichend großer und hinreichend kleiner Abstand zwischen den Kraftfahrzeugen 14 eingehalten werden kann.

## Patentansprüche

1. Verkehrsleitsystem mit wenigsten einer, einem Verkehrsweg für Kraftfahrzeuge zugeordneten Verkehrsleiteinrichtung, die aktuellen Verkehrsverhältnissen entsprechende wählbare Verkehrsinformationen wiedergibt, **dadurch gekennzeichnet**, daß der Verkehrsleiteinrichtung (16) eine Sendeeinrichtung (22) zugeordnet ist, die die aktuellen Verkehrsinformationen (24) an ein die Verkehrsleiteinrichtung (16) passierendes Kraftfahrzeug (14) sendet, das Kraftfahrzeug (14) eine Empfangseinheit (26) für die Verkehrsinformation (24) aufweist, und die Empfangseinheit (26) auf das aktuelle Fahrverhalten des Kraftfahrzeuges (14) selbsttätig Einfluß nimmt.

2. Verkehrsleitsystem nach Anspruch 1, **dadurch gekennzeichnet**, daß die wenigstens eine Verkehrsleiteinrichtung (16) über einen zentralen Leitrechner (18) ansteuerbar ist, der die wiedergegebenen Verkehrsinformationen (24) koordiniert.

3. Verkehrsleitsystem nach einem der vorhergehenden Ansprüche, **dadurch gekennzeichnet**, daß die Empfangseinheit (26) des Kraftfahrzeuges (14) mit einem Steuergerät (28) verbunden ist, das Einrichtungen (30, 32, 34) des Kraftfahrzeuges (14) ansteuert, die auf das Fahrverhalten des Kraftfahrzeuges (14) Einfluß nehmen.

4. Verkehrsleitsystem nach Anspruch 3, **dadurch gekennzeichnet**, daß die Einrichtungen ein variabler Geschwindigkeitsbegrenzer (30) und/oder ein Höchstgeschwindigkeitsbegrenzer (34) und/oder ein Fahrgeschwindigkeitsregler (34) und/oder ein Abstandsregler sind.

5. Verkehrsleitsystem nach einem der vorhergehenden Ansprüche, **dadurch gekennzeichnet**, daß das Steuergerät (28) mit den Einrichtungen (30, 32, 34) über einen Bus, vorzugsweise einen CAN-Bus (36) verbunden ist.

6. Verkehrsleitsystem nach einem der vorhergehenden Ansprüche, **dadurch gekennzeichnet**, daß unterschiedliche Einrichtungen (30, 32, 34) mit unterschiedlichen Verkehrsinformationen (24) versorgt werden.

7. Verkehrsleitsystem nach einem der vorhergehenden Ansprüche, **dadurch gekennzeichnet**, daß als Verkehrsinformation (24) eine von dem Kraftfahrzeug (14) einzuhaltende Fahrgeschwindigkeit gesendet wird.

8. Verkehrsleitsystem nach einem der vorhergehenden Ansprüche, **dadurch gekennzeichnet**, daß als Verkehrsinformation (24) ein einzuhaltender Abstand zwischen einander folgenden Kraftfahrzeugen (14) gesendet wird.

9. Verkehrsleitsystem nach einem der vorhergehenden Ansprüche, **dadurch gekennzeichnet**, daß die Verkehrsleiteinrichtungen (16) Ortseingangs- beziehungsweise Ortsausgangsschildern oder geschwindigkeitsbegrenzenden Verkehrszeichen zur Einhaltung einer vorgebbaren Höchstgeschwindigkeit zugeordnet sind.

10. Verkehrsleitsystem nach einem der vorhergehenden Ansprüche, **dadurch gekennzeichnet**, daß die Verkehrsinformationen (24) als Infrarot-Signale gesendet werden.
